# EUROPÄISCHE PATENTSCHRIFT

(11) **EP 2 896 092 B1**
(45) Veröffentlichungstag und Bekanntmachung des Hinweises auf die Patenterteilung: **25.05.2016**
(21) Anmeldenummer: 13742391.9
(22) Anmeldetag: 22.07.2013
(51) Int. Cl.: H01R 13/26, H01R 13/11

(54) **KONTAKTELEMENT**
CONTACT ELEMENT
ÉLÉMENT DE CONTACT

(30) Priorität: 17.09.2012 DE 202012008961 U
(43) Veröffentlichungstag der Anmeldung: 22.07.2015
(73) Patentinhaber: Rosenberger Hochfrequenztechnik GmbH & Co. KG, 83413 Fridolfing (DE)
(72) Erfinder: ZEBHAUSER, Martin, 83410 Laufen (DE); BLAKBORN, Willem, 83334 Inzell (DE); MÜHLFELLNER, Helmut, 83417 Kirchanschöring (DE)
(74) Vertreter: Zeitler Volpert Kandlbinder Patent- und Rechtsanwälte Partnerschaft mbB
(86) Internationale Anmeldenummer: PCT/EP2013/002159
(87) Internationale Veröffentlichungsnummer: WO 2014/040670

(56) Entgegenhaltungen:
- EP-A2- 2 500 983
- US-A- 4 778 231
- US-A1- 2011 151 709
- US-A1- 2012 184 137
- US-B1- 6 482 041

## Beschreibung

Die Erfindung betrifft ein Kontaktelement mit mindestens einer Kontaktstelle zur Kontaktierung einer Kontaktfläche eines Gegenkontaktelements.

Derartige Kontaktelemente kommen u.a. in Steckverbindern zum Einsatz, über die Leiter zur Übertragung von elektrischer Versorgungsenergie oder von Signalen miteinander verbunden werden. Um eine verlustarme Übertragung der elektrischen Energie oder der Signale zu erreichen, ist erforderlich, dass das Kontaktelement die Kontaktfläche des Gegenkontaktelements dauerhaft kontaktiert. Äußere Einflüsse, wie insbesondere mechanische Belastungen der Steckverbindung, eine Schwingungsbelastung oder auch thermische Einflüsse dürfen die Übertragungsfähigkeit nicht wesentlich beeinflussen.

Um einen dauerhaften Kontakt der Kontaktstelle des Kontaktelements mit der Kontaktfläche des Gegenkontaktelements zu erzielen, ist bekannt, die Kontaktstelle federbelastet gegen die Kontaktfläche zu drücken, wodurch mögliche Relativbewegungen von Kontaktstelle und Kontaktfläche ausgeglichen werden. Dazu können die Kontaktelemente beispielsweise in Form einer Federlasche ausgebildet sein, die bei einem Kontakt mit dem Gegenkontaktelement elastisch ausgelenkt ist.

Kontaktelemente umfassen häufig einen Grundkörper aus Metall, der mit einer Beschichtung versehen ist, die sich gegenüber dem Werkstoff des Grundkörpers u.a. durch einen besseren Übergangswiderstand in Verbindung mit dem Gegenkontaktelement auszeichnet. Als problematisch hat sich teilweise bei solchen Kontaktelementen gezeigt, dass die Beschichtung bei einer Schwingungsbelastung relativ schnell verschleißt, d.h. abgetragen wird. Dadurch kann sich der Übergangswiderstand erhöhen und das Kontaktelement bzw. die gesamte Steckverbindung, in der dieses zum Einsatz kommt, unbrauchbar werden.

Das Dokument US 4 778 231 A offenbart ein Kontaktelement und ein Gegenkontaktelement gemäss der Präambel vom Anspruch 1.

Ausgehend von diesem Stand der Technik lag der Erfindung die Aufgabe zugrunde, ein gattungsgemäßes Kontaktelement hinsichtlich der Lebensdauer zu verbessern.

Diese Aufgabe wird durch ein Kontaktelement gemäß Anspruch 1 gelöst. Ein Kontaktteil mit einer Mehrzahl erfindungsgemäßer Kontaktelemente sowie ein System aus einem erfindungsgemäßen Kontaktelement bzw. einem erfindungsgemäßen Kontaktteil sowie einem komplementären Gegenkontaktelement sind Gegenstand der nebengeordneten Ansprüche. Vorteilhafte Ausgestaltungen des erfindungsgemäßen Kontaktelements sowie des erfindungsgemäßen Kontaktteils sind Gegenstand der abhängigen Ansprüche und ergeben sich aus der nachfolgenden Beschreibung der Erfindung.

Erfindungsgemäß wird ein gattungsgemäßes Kontaktelement zur elektrischen Kontaktierung einer Kontaktfläche eines Gegenkontaktelements dadurch weitergebildet, dass mindestens zwei Kontaktstellen ausgebildet sind, wobei die beiden Kontaktstellen sich im Neuzustand bezüglich ihres Abstands zu der Kontaktfläche des Gegenkontaktelements unterscheiden, so dass im Neuzustand eine erste der Kontaktstellen die Kontaktfläche kontaktiert und nach einem definierten Verschleiß der ersten Kontaktstelle die zweite Kontaktstelle (ggf. gemeinsam mit der ersten Kontaktstelle) die Kontaktfläche kontaktiert.

Dadurch wird ein Kontaktelement geschaffen, dessen Lebensdauer gegenüber gattungsgemäßen Kontaktelementen ggf. vervielfacht werden kann, da mehrere Kontaktstellen ausgebildet werden, die nacheinander die Übertragung von elektrischer Versorgungsenergie oder Signalen mit geringem Übergangswiderstand ermöglichen.

Vorzugsweise kann vorgesehen sein, dass das Kontaktelement einen Grundkörper und eine auf den Grundkörper (in zumindest einem Abschnitt) aufgebrachte Beschichtung aufweist, wobei die zweite Kontaktstelle die Kontaktfläche kontaktiert, wenn die Beschichtung im Bereich der ersten Kontaktstelle verschleißbedingt in ihrer Stärke verringert oder entfernt ist. Dabei kann der Grundkörper vorzugsweise aus Metall und insbesondere einem Metall auf Basis von Kupfer ausgebildet sein und die Beschichtung ebenfalls auf Basis eine Metalls und insbesondere von Nickel ausgebildet sein. Alternativ kann der Grundkörper aber auch aus einem (ggf. elektrisch leitfähigen) Kunststoff ausgebildet sein, der wiederum vorzugsweise mit einer metallischen Beschichtung versehen sein kann.

Weiterhin bevorzugt kann vorgesehen sein, dass zumindest eine, vorzugsweise alle der Kontaktstellen von einem (vorzugsweise dreidimensional) gekrümmt verlaufenden und insbesondere teilsphärisch ausgebildeten Abschnitt einer Oberfläche des Kontaktelements ausgebildet ist/sind. Dadurch kann eine Kontaktstelle erhalten werden, die hinsichtlich Positionstoleranzen des Kontaktelements zu der Kontaktfläche weitergehend unbeeinflusst ist.

Der Abstandsunterschied der beiden Kontaktstellen im Neuzustand des Kontaktelements kann vorzugsweise nur ca. 0,02 mm bis 0,03 mm betragen. Sofern das Kontaktelement einen Grundkörper mit Beschichtung umfasst, kann dies auch der bevorzugten Stärke der Beschichtung entsprechen, wobei besonders bevorzugt vorgesehen sein kann, dass der Abstandsunterschied geringfügig kleiner als die Dicke der Beschichtung ist. Dadurch kann sichergestellt werden, dass die zweite Kontaktstelle die Kontaktfläche bereits kontaktiert, wenn die Beschichtung an der ersten Kontaktstelle vollständig abgetragen ist.

Das erfindungsgemäße Kontaktelement kann vorteilhafterweise als Federlasche ausgebildet sein. Dies ermöglicht eine einfache und kostengünstige Herstellung eines federbelastet an der Kontaktfläche des Gegenkontaktelements anliegenden Kontaktelements.

Die Erfindung betrifft weiterhin ein Kontaktteil mit einer Mehrzahl an als Federlaschen ausgebildeten Kontaktelementen, die in Form eines Federkorbs angeordnet sind.

Dabei wird unter einem "Federkorb" ein Kontaktteil verstanden, dessen Kontaktelemente in einer räumlichen Anordnung vorgesehen sind, so dass diese insbesondere eine räumlich (und somit nicht vollständig eben) verlaufende Kontaktfläche des Gegenkontaktelements kontaktieren. Insbesondere kann ein solcher Federkorb eine ringförmige Anordnung der Kontaktelemente vorsehen.

Dabei kann weiterhin bevorzugt vorgesehen sein, dass der Federkorb (vorzugsweise) einstückig als gebogenes Blechbauteil und insbesondere als Stanzbiegebauteil ausgebildet ist.

Weiterhin betrifft die Erfindung ein System aus einem erfindungsgemäßen Kontaktelement oder einem erfindungsgemäßen Kontaktteil und einem Gegenkontaktelement mit einer Kontaktfläche zur Kontaktierung des oder der Kontaktelemente.

Das erfindungsgemäße Kontaktelement bzw. das erfindungsgemäße Kontaktteil bzw. das erfindungsgemäße System eignet sich besonders bevorzugt zur Übertragung von Hochfrequenzsignalen (HF-Signalen).

Die Erfindung wird nachfolgend anhand eines in den Zeichnungen dargestellten Ausführungsbeispiels näher erläutert. In den Zeichnungen zeigt:
- Fig. 1:: in einer Seitenansicht ein erfindungsgemäßes Kontaktteil in Form eines Federkorbs;
- Fig. 2:: das Kontaktteil gemäß Fig. 1 in einer perspektivischen Ansicht;
- Fig. 3:: in einem Längsschnitt einen Teil eines erfindungsgemäßen Systems aus dem Kontaktteil gemäß den Fig. 1 und 2 und einem Gegenkontaktelement; und
- Fig. 4:: einen vergrößerten Ausschnitt (IV) aus der Fig. 3.

Die Fig. 1 bis 4 zeigen eine Ausführungsform eines erfindungsgemäßen Systems mit einem erfindungsgemäßen Kontaktteil 1 mit einer Mehrzahl an Kontaktelementen 2, die ein Gegenkontaktelement 3 kontaktieren. Das System dient zur Übertragung von HF-Signalen.

Das erfindungsgemäße Kontaktteil 1 ist in Form eines Federkorbs ausgebildet. Dieser wird von einem Stanzbiegebauteil mit einem kreisförmigen Querschnitt gebildet, in dessen Mantel die Kontaktelemente 2 in Form von Federlaschen einstückig integriert sind.

Der Federkorb (bzw. ein Grundkörper davon) besteht aus einem metallischen Werkstoff, wie z.B. Federbronze. Weiterhin kann eine Beschichtung für den Grundkörper vorgesehen sein, die z.B. auf Basis von Nickel sein kann und den Übergangswiderstand zwischen dem Kontaktteil 1 und dem Gegenkontaktelement 3 im Vergleich zu der Federbronze verbessern kann.

Die Kontaktelemente 2 bilden an Ihrem freien Ende jeweils einen Kontaktbereich aus. In diesen Kontaktbereichen sind jeweils zwei Kontaktstellen 4, 5 vorgesehen, die jeweils von der Außenseite eines teilsphärischen Abschnitts der Kontaktelemente 2 ausgebildet werden. Diese teilsphärischen Abschnitte können auf einfache Weise durch einen Umformprozess in die Kontaktelemente 2 eingebracht werden.

Sofern das in Form eines Steckers ausgebildete Gegenkontaktelement 3 in den Federkorb eingesteckt ist, sind die Kontaktelemente 2 radial nach außen elastisch deformiert. Dadurch liegen die Kontaktelemente 2 federbelastet an einer von der Außenseite des Gegenkontaktelements ausgebildeten Kontaktfläche 6 an.

Erfindungsgemäß ist vorgesehen, dass im Neuzustand des Kontaktteils 1 lediglich eine erste, die näher am freien Ende der jeweiligen Federlasche angeordnete Kontaktstelle 4 die Kontaktfläche 6 kontaktiert. Zwischen der jeweiligen zweiten Kontaktstelle 5 und der Kontaktfläche 6 ist dagegen ein definierter Abstand von ca. 0,02 mm bis 0,03 mm vorgesehen (vgl. Fig. 4). Im Neuzustand sorgen somit alleine die ersten Kontaktstellen 4 der Kontaktelemente 2 für die Übertragung der HF-Signale von dem Kontaktteil 1 auf das Gegenkontaktelement 3.

Wird das System dauerhaft Vibrationen, d.h. einer Schwingungsbelastung, oder eine Vielzahl von Steck- und Lösebewegungen, bei denen das Kontaktteil 1 gleitend auf der Kontaktfläche 6 des Gegenkontaktelements 3 bewegt wird, ausgesetzt, kann es zu einem Verschleiß der ersten Kontaktstellen 4 kommen, die insbesondere zu einem (Teil-)Abtrag der Beschichtung an den ersten Kontaktstellen 4 führt. Dieser zunehmende Verschleiß führt dazu, dass sich die zweiten Kontaktstellen 5 der Kontaktelemente 2 der Kontaktfläche 6 des Gegenkontaktelements 3 annähern und diese irgendwann kontaktieren. Dies erfolgt vorzugsweise kurz bevor die Beschichtung an den ersten Kontaktstellen 4 vollständig abgetragen ist. Die dann noch in vollständiger Stärke an den zweiten Kontaktstellen 5 vorliegende Beschichtung sorgt dann für eine weiterhin gute Übertragung der HF-Signale mit einem relativ geringen Übergangswiderstand.

Selbstverständlich besteht die Möglichkeit, auch mehr als zwei, z.B. drei Kontaktstellen an einigen oder allen Kontaktelementen 2 vorzusehen, wobei z.B. die dritten Kontaktstellen im Neuzustand des Kontaktteils um vorzugsweise den gleichen Abstand von den zweiten Kontaktstellen 5 versetzt vorgesehen sind, wie die zweiten Kontaktstellen 5 von den ersten Kontaktstellen 4 beabstandet sind.

Ebenso besteht die Möglichkeit, dass mehrere erste (4) und mehrere zweite (5) (und ggf. mehrere weitere) Kontaktstellen je Kontaktelement 2 vorgesehen sind.

## Patentansprüche

1. System, aufweisend ein Kontaktelement (2) zur elektrischen Kontaktierung einer Kontaktfläche (6) eines Gegenkontaktelements (3) und das Gegenkontaktelement (3) mit der Kontaktfläche (6) zur Kontaktierung des Kontaktelements (2),
wobei das Kontaktelement (2) einen Grundkörper, der in zumindest einem Abschnitt eine Beschichtung aufweist, und einen Kontaktbereich aufweist, der mindestens zwei Kontaktstellen (4, 5) ausbildet,
**dadurch gekennzeichnet,**
**dass** die beiden Kontaktstellen (4, 5) sich im Neuzustand bezüglich des Abstands zu der Kontaktfläche (6) des Gegenkontaktelements (3) unterscheiden, so dass im Neuzustand eine erste (4) der Kontaktstellen die Kontaktfläche (6) kontaktiert und nach einem definierten Verschleiß der ersten Kontaktstelle (4) die zweite Kontaktstelle (5) die Kontaktfläche (6) kontaktiert, wobei die zweite Kontaktstelle (5) die Kontaktfläche (6) kontaktiert, wenn die Beschichtung im Bereich der ersten Kontaktstelle (4) verschleißbedingt entfernt ist.

2. System gemäß Anspruch 1, **dadurch gekennzeichnet, dass** zumindest eine der Kontaktstellen (4, 5) von einem gekrümmt verlaufenden Abschnitt einer Oberfläche des Kontaktelements (2) ausgebildet ist.

3. System gemäß einem der vorhergehenden Ansprüche, **dadurch gekennzeichnet, dass** der Abstandsunterschied ca. 0,02 mm bis 0,03 mm beträgt.

4. System gemäß einem der vorhergehenden Ansprüche, **dadurch gekennzeichnet, dass** das Kontaktelement (2) als Federlasche ausgebildet ist.

5. System gemäß einem der vorhergehenden Ansprüche mit einem Kontaktteil (1) mit einer Mehrzahl an Kontaktelementen (2), die in Form eines Federkorbs angeordnet sind.

6. System gemäß Anspruch 5, **dadurch gekennzeichnet, dass** das Kontaktteil (1) als gebogenes Blechbauteil ausgebildet ist.

## Claims

1. System having a contact element (2) for making electrical contact with a contact surface (6) of a mating contact element (3) and the mating contact element (3) with the contact surface (6) for making contact with the contact element (2),
wherein the contact element (2) has a base body which at least in one section is provided with a coating and a contact region which forms at least two contact points (4, 5),
**characterised in that**
the two contact points (4, 5) are distinguished from one another in the new state in respect of the distance from the contact surface (6) of the mating contact element (3), so that in the new state a first (4) contact point makes contact with the contact surface (6) and, after a defined amount of wear of the first contact point (4), the second contact point (5) makes contact with the contact surface (6),
wherein the second contact point (5) makes contact with the contact surface (6) when the coating in the region of the first contact point (4) has been removed through wear.

2. System according to claim 1, **characterised in that** at least one of the contact points (4, 5) is formed by a curved section of a surface of the contact element (2).

3. System according to one of the preceding claims, **characterised in that** the difference in distance amounts to approx. 0.02 mm to 0.03 mm.

4. System according to one of the preceding claims, **characterised in that** the contact element (2) is designed as a spring tab.

5. System according to one of the preceding claims with a contact part (1), with a plurality of contact elements (2) which are arranged in the form of a spring cage.

6. System according to claim 5, **characterised in that** the contact part (1) is designed as a bent sheet metal component.

## Revendications

1. Système, comprenant un élément de contact (2) pour mettre en contact électrique une surface de contact (6) d'un élément de contact antagoniste (3) et comprenant l'élément de contact antagoniste (3) avec la surface de contact (6) pour mettre en contact l'élément de contact (2),
dans lequel l'élément de contact (2) comprend un corps de base, qui comprend un revêtement dans au moins une portion, et une zone de contact, qui forme au moins deux emplacements de contact (4, 5),
**caractérisé en ce que**
les deux emplacements de contact (4, 5) se distinguent à l'état neuf quant à la distance à la surface de contact (6) de l'élément de contact antagoniste (3), de telle façon qu'à l'état neuf un premier (4) des emplacements de contact vient en contact avec la surface de contact (6) et qu'après une usure définie du premier emplacement de contact (4), le second emplacement de contact (5) vient en contact avec la surface de contact (6), dans lequel le second emplacement de contact (5) vient en contact avec la surface de contact (6) lorsque le revêtement a été supprimé suite à l'usure dans la région du premier emplacement de contact (4).

2. Système selon la revendication 1, **caractérisé en ce que** l'un au moins des emplacements de contact (4, 5) est réalisé par une portion à tracé incurvé d'une surface de l'élément de contact (2).

3. Système selon l'une des revendications précédentes, **caractérisé en ce que** la différence de distance est d'environ 0,02 mm à 0,03 mm.

4. Système selon l'une des revendications précédentes, **caractérisé en ce que** l'élément de contact (2) est réalisé sous forme de patte élastique.

5. Système selon l'une des revendications précédentes, comprenant une partie de contact (1) avec une pluralité d'éléments de contact (2), qui sont agencés sous la forme d'une cage à ressort.

6. Système selon la revendication 5, **caractérisé en ce que** la partie de contact (1) est réalisée comme un composant en tôle cintré.
